# EUROPÄISCHE PATENTSCHRIFT

(11) **EP 0 610 696 B1**
(45) Veröffentlichungstag und Bekanntmachung des Hinweises auf die Patenterteilung: **23.07.1997**
(21) Anmeldenummer: 94100826.0
(22) Anmeldetag: 21.01.1994
(51) Int. Cl.: B42F 15/00

(54) **Hängebeschlag für Registraturmittel**
Suspension fitting for file
Armature de suspension pour dossier

(30) Priorität: 11.02.1993 DE 4304037
(43) Veröffentlichungstag der Anmeldung: 17.08.1994
(73) Patentinhaber: ELBA-Bürosysteme Erich Kraut GmbH & Co., D-42117 Wuppertal (DE)
(72) Erfinder: Engelmann, Klaus, D-58256 Ennepetal (DE)
(74) Vertreter: Patentanwälte Dr. Solf & Zapf

(56) Entgegenhaltungen:
- AU-A- 17 579
- CH-A- 463 460
- DE-B- 1 207 338
- GB-A- 940 323
- GB-A- 1 144 113

## Beschreibung

Die vorliegende Erfindung betrifft einen Hängebeschlag für in eine Hängeschiene einzuhängende Registraturmittel, wie Pendelhefter, Pendeltaschen, Pendelsammler und dergleichen, bestehend aus einem streifenförmigen Blechteil mit zwei über eine Biegekante um 180° aufeinandergebogenen, auf einen Randbereich des jeweiligen Registraturmittels aufgesetzten bzw. aufsetzbaren und insbesondere durch Vernietungen unter Zwischenlage des Materials des Registraturmittels miteinander verbundenen bzw. verbindbaren Blechstreifen, wobei das Blechteil zur Bildung eines in die Hängeschiene einhängbaren Hakenabschnittes eine in Richtung der Biegekante - diese unterbrechend - randoffene Ausnehmung aufweist. Ein Hängebeschlag nach den Oberbegriff des Anspruchs 1 ist aus DE-A-1 207 338 bekannt.

Bei derartigen Hängebeschlägen, wie sie seit langem - beispielsweise aus dem DE-GM 1 708 246 - bekannt sind, treten im Bereich der zur Bildung des Hakenabschnittes erforderlichen Ausnehmung Stabilitätsprobleme auf, denn durch die Ausnehmung verringert sich in diesem Bereich die Breite der Blechstreifen derart, daß der Beschlag hier eine oftmals, und zwar insbesondere bei schwerem Akteninhalt, nicht ausreichende Biegesteifigkeit besitzt, so daß es zu Verbiegungen kommen kann, die dann einen ordnungsgemäßen Gebrauch des jeweiligen Registraturmittels nahezu unmöglich machen.

Um diese Probleme zu beseitigen oder wenigstens zu mildern, sind auch schon Beschläge aus einem dickeren und hierdurch auch biegesteiferen Blechmaterial bekannt. Da dies aber erst bei einer annähernd doppelten Materialdicke (etwa 0,4 mm anstatt von üblicherweise etwa 0,25 mm) eine feststellbare Wirkung hat, führt diese Maßnahme zu wesentlich erhöhten Materialkosten, was bei derartigen "Massenartikeln" nicht wirtschaftlich ist.

Der vorliegenden Erfindung liegt daher die Aufgabe zugrunde, einen Hängebeschlag der eingangs beschriebenen Art so zu verbessern, daß bei hoher Wirtschaftlichkeit, d.h. bei geringen Material- und Herstellungskosten, eine hohe Stabilität auch im Bereich der den Hakenabschnitt bildenden Ausnehmung gewährleistet ist.

Erfindungsgemäß wird dies dadurch erreicht, daß mindestens einer der beiden Blechstreifen des Blechteils im Bereich der Ausnehmung eine die Biegesteifigkeit des Blechteils erhöhende Umbördelung aufweist. Durch diese vorteilhafte Ausgestaltung kann auch bei Verwendung eines dünnen und preiswerten Blechmaterials eine hohe Steifigkeit auch im Bereich der Ausnehmung erreicht werden, da die (bzw. jede) Umbördelung von einem aus der Ebene des jeweiligen Blechstreifens um insbesondere etwa 90° herausgebogenen Randsteg gebildet ist, wodurch eine erhebliche Versteifung erreicht wird. Die Umbördelung kann auf einfach Weise durch eine Art "Tiefziehvorgang" längs der Randkontur der Ausnehmung oder zumindest eines Teils hiervon gebildet werden.

Vorteilhafte Weiterbildungen und Ausgestaltungssmerkmale sind in den Unteransprüchen und der nachfolgenden Beschreibung enthalten.

Anhand der Zeichnung soll im folgenden die Erfindung beispielhaft näher erläutert werden. Dabei zeigt:
- Fig. 1: eine Seitenansicht auf den mit einem erfindungsgemäßen Hängebeschlag ausgestatteten Bereich eines Registraturmittels,
- Fig. 2: eine vergrößerte Ansicht des Teilbereichs II in Fig. 1,
- Fig. 3a bis 3c: jeweils in einer gegenüber Fig. 2 vergrößerten Schnittdarstellung (Schnitt längs der Linie III-III in Fig. 2) eine von drei Ausführungsvarianten des erfindungsgemäßen Hängebeschlages,
- Fig. 4a bis 4c: jeweils in einer gegenüber Fig. 2 vergrößerten Schnittdarstellung (Schnitt längs der Linie IV-IV in Fig. 2) eine von drei Ausführungsvarianten des erfindungsgemäßen Hängebeschlages.

In den verschiedenen Figuren der Zeichnung sind gleiche Teile stets mit den gleichen Bezugszeichen versehen. Jede eventuell nur einmal vorkommende Beschreibung eines Teils gilt daher auch bezüglich der anderen Zeichnungsfiguren, in denen dieses Teil mit dem entsprechenden Bezugszeichen ebenfalls zu erkennen ist.

In Fig. 1 und 2 ist jeweils ein Teil eines Hängeregistraturmittels 1 (z.B. Pendeltasche, Pendelhefter, Pendel-Leitkarte oder dergleichen) veranschaulicht, welches mit einem erfindungsgemäßen Hängebeschlag 2 ausgestattet ist. Dieser Hängebeschlag 2 besteht aus einem streifenförmigen Blechteil 4 mit zwei über eine Biegekante 6 um etwa 180° aufeinandergebogenen, auf einen Randbereich 8 des Registraturmittels 1 aufgesetzten und insbesondere durch Vernietungen 10 unter Zwischenlage des Materials (üblicherweise Karton) des Registraturmittels 1 verbundenen Blechstreifen 12, 14 (s. hierzu auch Fig. 3 und 4). Das Blechteil 4 weist zur Bildung eines in eine übliche Hängeschiene 16 einhängbaren Hakenabschnittes 18 eine in Richtung der Biegekante 6 randoffene und daher die Biegekante 6 unterbrechende Ausnehmung 20 auf. Natürlich besitzt auch das Material des Registraturmittels 1 im Randbereich 8 eine entsprechende, kongruente Ausnehmung.

Wie sich nun aus den Figuren 3 und 4 ergibt, ist erfindungsgemäß vorgesehen, daß mindestens einer der beiden Blechstreifen 12, 14 des den Hängebeschlag 2 bildenden Blechteils 4 im Bereich der Ausnehmung 20 eine die Biegesteifigkeit erhöhende Umbördelung 22 und/oder 24 aufweist. Hierfür gibt es nun mehrere Ausführungsvarianten, die im folgenden anhand der einzelnen Zeichnungsfiguren erläutert werden sollen.

Im Falle der Fig. 3a weisen beide Blechstreifen 12, 14 jeweils eine Umbördelung 22, 24 auf, die sich gegenseitig überlappen. Bei der in Fig. 3c dargestellten Ausführung sind ebenfalls zwei Umbördelungen 22, 24 vorgesehen, die hier aber etwa im Bereich einer Mittenebene des Blechteils 4 stumpf aneinanderstoßen. Diese Ausführung eignet sich insbesondere bei "dickem" Material des Randbereichs 8 des Registraturmittels 1. Bei der Ausführung gemäß Fig. 3b besitzt nur der eine Blechstreifen 12 eine Umbördelung 22, die sich etwa bis in die Ebene des anderen Blechstreifens 14 erstreckt.

Wie sich ferner aus Fig. 2 ergibt, erstreckt sich die zur Bildung des Hakenabschnittes 18 vorgesehene Ausnehmung 20 üblicherweise ausgehend von der Biegekante 6 bis in die gegenüberliegende Hälfte der Breite des Blechteils 4 hinein, was daraus deutlich wird, daß in Fig. 2 eine die Blechstreifen 12, 14 in zwei Hälften teilende Mittellinie 26 eingezeichnet ist. Durch die Ausnehmung ergibt sich folglich im Bereich jedes Blechstreifens 12, 14 ein verschmälerter, "verbiege-gefährdeter" Stegbereich 28. Erfindungsgemäß erstreckt sich nun die bzw. jede Umbördelung 22, 24 zumindest über die Länge dieses verschmälerten Stegbereich-Abschnittes 28, und zwar insbesondere zumindest über den Bereich der Ausnehmung 20, der innerhalb der der Biegekante 6 abgekehrten Hälfte der Blechstreifen 12, 14 liegt. Die "Mindest-Längserstreckung" der bzw. jeder Umbördelung 22, 24 wird folglich durch die Schnittpunkte zwischen der Mittellinie 26 und den Randbegrenzungen der Ausnehmung 20 definiert; siehe Fig. 2. Aufgrund dieser Ausgestaltung wird vor allem in dem schmalsten Bereich der Blechstreifen 12, 14 eine effektive Versteifung erreicht.

Es ist nun aber besonders vorteilhaft, wenn sich die bzw. jede Umbördelung 22, 24 auch über den Bereich des Hakenabschnittes 18 erstreckt. Damit ist auch der Bereich des Hakenabschnittes 18 versteift, was insofern vorteilhaft ist, als dann die Umbördelungen 22, 24 die Auflagen auf bzw. in der Hängeschiene 16 bilden.

Schnitte durch den Bereich des Hakenabschnittes 18 sind in den Fig. 4a bis 4c dargestellt. In Fig. 4a ist eine Ausführungsform dargestellt, bei der im Bereich des Hakenabschnittes 18 keine Umbördelungen vorgesehen sind. Bei der Ausführung nach Fig. 4b sind zwei Umbördelungen 22, 24 vorgesehen, wobei diese Ausführung derjenigen der Fig. 3a insofern entspricht, als hier die Umbördelungen sich ebenfalls überlappen. Die Ausführungsform gemäß Fig. 4c entspricht im wesentlichen der gemäß Fig. 3b; auch hier ist nur eine Umbördelung 22 vorgesehen, die sich vorzugsweise bis in die Ebene des anderen Blechstreifens 14 erstreckt. Darüber hinaus wäre hier selbstverständlich auch eine Ausführung analog zu Fig. 3c möglich.

Durch die Erfindung kann das Blechteil 4 vorteilhafterweise aus einem sehr dünnen Blechmaterial mit einer Dicke von 0,2 mm bis 0,3 mm, insbesondere etwa 0,25 mm, hergestellt werden. Dennoch wird im Bereich der Ausnehmung 20 eine sehr gute Steifigkeit erreicht.

## Patentansprüche

1. Hängebeschlag (2) für in eine Hängeschiene (16) einzuhängende Registraturmittel (1), wie Pendelhefter, Pendeltaschen, Pendelsammler und dergleichen, bestehend aus einem streifenförmigen Blechteil (4) mit zwei über eine Biegekante (6) um etwa 180° aufeinandergebogenen, auf einen Randbereich (8) des jeweiligen Registraturmittels (1) aufgesetzten bzw. aufsetzbaren und insbesondere durch Vernietungen (10) unter Zwischenlage des Materials des Registraturmittels (1) miteinander verbundenen bzw. verbindbaren Blechstreifen (12, 14), wobei das Blechteil (4) zur Bildung eines in die Hängeschiene (16) einhängbaren Hakenabschnittes (18) eine in Richtung der Biegekante (6) - diese unterbrechend - randoffene Ausnehmung (20) aufweist,
**dadurch gekennzeichnet,** daß mindestens einer der beiden Blechstreifen (12,14) des Blechteils (4) im Bereich der Ausnehmung (20) eine von einem aus der Ebene des jeweiligen Blechstreifens (12 und/oder 14) um etwa 90° herausgebogenen Randsteg gebildete, die Biegesteifigkeit des Blechteils (4) erhöhende Umbördelung (22,24) aufweist, wobei sich die bzw. jede Umbördelung (22,24) zumindest über einen durch die die Biegekante (6) unterbrechende Ausnehmung (20) gebildeten, verschmälerten Abschnitt (28) des Blechteils (4) erstreckt.

2. Hängebeschlag nach Ansspruch 1,
**dadurch gekennzeichnet,** daß sich die bzw. jede Umbördelung (22, 24) zumindest über einen Bereich der Ausnehmung (20) erstreckt, der im Bereich einer der Biegekante (6) abgekehrten Hälfte der Blechstreifen (12,14) liegt.

3. Hängebeschlag nach Anspruch 1 oder 2,
**dadurch gekennzeichnet,** daß die bzw. jede Umbördelung (22, 24) sich auch über den Bereich des Hakenabschnittes (18) erstreckt.

4. Hängebeschlag nach einem oder mehreren der Ansprüche 1 bis 3,
**dadurch gekennzeichnet,** daß beide Blechstreifen (12, 14) des Blechteils (4) Umbördelungen (22, 24) aufweisen, die sich gegenseitig überlappen oder etwa im Bereich einer Mittenebene des Blechteils (4) stumpf aneinanderstoßen.

5. Hängebeschlag nach einem oder mehreren der Ansprüche 1 bis 4,
**dadurch gekennzeichnet,** daß sich die Umbördelung (22,24) des einen Blechstreifens (12/14) etwa bis in die Ebene des anderen Blechstreifens (14/12) erstreckt.

6. Hängebeschlag nach einem oder mehreren der Ansprüche 1 bis 5,
**dadurch gekennzeichnet,** daß das Blechteil (4) aus einem Blechmaterial mit einer Dicke von 0,2 mm bis 0,3 mm, insbesondere etwa 0,25 mm, besteht.

## Claims

1. A hanging fitting (2) for filing devices (1), such as suspended folders, suspended files, suspended filing holders and the like, which are to be suspended in a hanging rail (16), comprising a strip-shaped sheet-metal part (4) with two sheet-metal strips (12, 14) which are bent over one another around approximately 180° at a bending edge (6), are placed or may be placed on a marginal region (8) of the respective filing device (1) and are connected or may be connected to one another in particular by rivets (10), with the interposition of the material of the filing device (1), the sheet-metal part (4) having, for the formation of a hook portion (18) which may be suspended in the hanging rail (16), a cutout (20) which is open towards the margin in the direction of the bending edge (6), interrupting the latter,
**characterized in that**, at least one of the two sheet-metal strips (12, 14) of the sheet-metal part (4) has in the region of the cutout (20) a beading (22, 24) which is formed by a marginal web, bent out of the plane of the respective sheet-metal strip (12 and/or 14) around approximately 90°, and increases the flexural strength of the sheet-metal part (4), the or each beading (22, 24) extending at least over a narrowed portion (28) of the sheet-metal part (4) formed by the cutout (20) interrupting the bending edge (6).

2. A hanging fitting according to Claim 1,
**characterized in that** the or each beading (22, 24) extends at least over a region of the cutout (20) which is in the region of a half of the sheet-metal strips (12, 14) which is remote from the bending edge (6).

3. A hanging fitting according to Claim 1 or 2,
**characterized in that** the or each beading (22, 24) also extends over the region of the hook portion (18).

4. A hanging fitting according to one or more of Claims 1 to 3,
**characterized in that** both sheet-metal strips (12, 14) of the sheet-metal part (4) have beadings (22, 24) which overlap one another or abut against one another in the region of a centre plane of the sheet-metal part (4).

5. A hanging fitting according to one or more of Claims 1 to 4,
**characterized in that** the beading (22, 24) of the one sheet-metal strip (12/14) extends approximately into the plane of the other sheet-metal strip (14/12).

6. A hanging fitting according to one or more of Claims 1 to 5,
**characterized in that** the sheet-metal part (4) is of a sheet-metal material having a thickness of 0.2 mm to 0.3 mm, in particular approximately 0.25 mm.

## Revendications

1. Ferrure de suspension (2) pour des moyens d'archivage (1) qui peuvent être glissés sur une glissière de suspension (16), tels que des dossiers suspendus, des pochettes suspendues, des porteurs suspendus, etc. cette ferrure consistant en un élément (4) réalisé en une bande de tôle, comportant deux bandes en tôle (12, 14) infléchies l'une vers l'autre de 180° environ autour d'un bord de pliage (6), disposées ou pouvant être disposées sur une région de bord (8) du moyen d'archivage respectif (1), et reliées ou pouvant être reliées entre elles, en particulier par des rivets (10), en intercalant la matière du moyen d'archivage (1), l'élément en tôle (4) présentant un évidement (20) à bords ouverts dans la direction du bord de pliage et interrompant celui-ci pour former une section à crochet (18) pouvant être glissée sur la glissière de suspension (16),
caractérisée en ce qu'au moins l'une des bandes de tôle (12, 14) de l'élément en tôle (4) comporte dans la région de l'évidement (20) un bord rabattu (22, 24) formé par une nervure de bord, sortant, par pliage de 90° environ, du plan de la bande en tôle respective (12 et/ou 14), ce bord rabattu augmentant la rigidité à la flexion de l'élément en tôle (4), le bord ou chaque bord rabattu (22, 24) s'étendant au moins sur une section rétrécie (28) de l'élément en tôle (4) formée par l'évidement (20) qui interrompt le bord de pliage (6).

2. Ferrure de suspension selon la revendication 1,
caractérisée en ce que le bord ou chaque bord rabattu (22, 24) s'étend au moins sur une région de l'évidement (20) située au voisinage d'une moitié des bandes de tôle (12, 14) opposée au bord de pliage.

3. Ferrure de suspension selon la revendication 1 ou 2,
caractérisée en ce que le bord ou chaque bord rabattu (22, 24) s'étend également sur la région de la section à crochet (18).

4. Ferrure de suspension selon l'une ou plusieurs des revendications 1 à 3,
caractérisée en ce que les deux bandes en tôle (12, 14) de l'élément en tôle (4) présentent des bords rabattus (22, 24) qui se chevauchent mutuellement ou entrent en contact sous un angle obtus sensiblement dans la région d'un plan central de l'élément en tôle (4).

5. Ferrure de suspension selon l'une ou plusieurs des revendications 1 à 4,
caractérisée en ce que le bord rabattu (22, 24) de l'une des bandes en tôle (12/14) s'étend sensiblement jusqu'au plan de l'autre bande en tôle (14/12).

6. Ferrure de suspension selon l'une ou plusieurs des revendications 1 à 5,
caractérisée en ce que l'élément en tôle (4) est réalisé en une tôle ayant une épaisseur de O,2 mm à 0,3 mm, en particulier de 0,25 mm.
